# EUROPÄISCHE PATENTSCHRIFT

(11) **EP 2 946 394 B1**
(45) Veröffentlichungstag und Bekanntmachung des Hinweises auf die Patenterteilung: **17.07.2019**
(21) Anmeldenummer: 14701480.7
(22) Anmeldetag: 07.01.2014
(51) Int. Cl.: H01H 1/38, H01H 33/70, H01H 33/02

(54) **SCHALTANORDNUNG**
SWITCHING ARRANGEMENT
ENSEMBLE DE COUPURE

(30) Priorität: 22.01.2013 DE 102013200913
(43) Veröffentlichungstag der Anmeldung: 25.11.2015
(73) Patentinhaber: Siemens Aktiengesellschaft, 80333 München (DE)
(72) Erfinder: CERNAT, Radu-Marian, 10585 Berlin (DE); KREHNKE, Martin, 13507 Berlin (DE); LEHMANN, Volker, 14929 Treuenbrietzen (DE); LÖBNER, Friedrich, 10245 Berlin (DE); NOWAKOWSKI, Andrzej, 13407 Berlin (DE)
(86) Internationale Anmeldenummer: PCT/EP2014/050133
(87) Internationale Veröffentlichungsnummer: WO 2014/114483

(56) Entgegenhaltungen:
- EP-A1- 1 211 706
- EP-A2- 0 483 840
- KR-A-020070 008 041

## Beschreibung

Die Erfindung betrifft eine Schaltanordnung mit einem ersten Kontaktsatz und einem relativ zum ersten Kontaktsatz bewegbaren zweiten Kontaktsatz, sowie mit einer am ersten Kontaktsatz abgestützten Isolierdüsenanordnung, wobei der erste Kontaktsatz ein erstes Lichtbogenkontaktstück aufweist.

Die aus dem US-Patent US 5,578,806 bekannte Schaltanordnung weist einen ersten sowie einen zweiten Kontaktsatz auf, wobei am ersten Kontaktsatz eine Isolierdüsenanordnung abgestützt ist. Der erste Kontaktsatz ist mit einem Lichtbogenkontaktstück ausgestattet, welches der Führung eines Schaltlichtbogens dient. Die Isolierdüsenanordnung dient einem Lenken und Leiten eines brennenden Schaltlichtbogens sowie eines von dem Schaltlichtbogen expandierten Gases. Ein Schaltlichtbogen übt eine thermische Beeinflussung auf seine Umgebung aus. Entsprechend sind das erste Lichtbogenkontaktstück sowie die Isolierdüsenanordnung derart auszugestalten, dass sie eine ausreichend Widerstandskraft aufweisen, um Schaltlichtbögen wiederholt lenken, leiten und führen zu können. Trotz einer geeigneten Auslegung des ersten Lichtbogenkontaktstückes und der Isolierdüsenanordnungen kommt es zu Abbranderscheinungen. Folglich sind bekannte Schaltanordnungen regelmäßig zu revidieren. Weiterhin treten im Bereich der Isolierdüsenanordnung Überhöhungen des elektrischen Feldes auf, die zu zusätzlichen Belastungen führen. KR 10-2007-0008041 offenbart eine Schaltanordnung gemäß der Präambel des Anspruchs 1.

Somit ergibt sich als Aufgabe, eine Schaltanordnung anzugeben, deren Baugruppen in geringerem Maße beansprucht werden.

Erfindungsgemäß wird die Aufgabe durch eine Schaltanordnung gemäß des Anspruchs 1 und durch ein Betätigungsverfahren gemäß des Anspruchs 9 gelöst. Weitere Ausgestaltungen ergeben sich aus den Unteransprüchen.

Eine Schaltanordnung mit einem ersten Kontaktsatz sowie einem zweiten Kontaktsatz ist dazu eingerichtet, einen Strompfad zu unterbrechen. Dazu sind die beiden Kontaktsätze relativ zueinander bewegbar, so dass im eingeschalteten Zustand eine galvanische Kontaktierung der beiden Kontaktsätze vorliegt, wohingegen im ausgeschalteten Zustand eine elektrisch isolierte Beabstandung der beiden Kontaktsätze vorliegt. Während eines Überführens der Schaltanordnung von ihrem Einschaltzustand in ihren Ausschaltzustand kann es zu einem Zünden eines sogenannten Schaltlichtbogens zwischen den beiden Kontaktsätzen kommen. Insbesondere der erste Kontaktsatz kann ein erstes Lichtbogenkontaktstück aufweisen, welches derart ausgelegt ist, dass es eine erhöhte Widerstandsfähigkeit gegen die Wirkungen eines Schaltlichtbogens aufweist. Insbesondere dient das erste Lichtbogenkontaktstück der Führung eines Fußpunktes des Schaltlichtbogens, so dass das erste Lichtbogenkontaktstück zum einen zur Führung eines elektrischen Stromes in der Lage sein muss und zum anderen eine ausreichende Abbrandfestigkeit aufweisen muss.

Das erste Lichtbogenkontaktstück interagiert während eines Schaltvorganges mit der Isolierdüsenanordnung, wobei die Isolierdüsenanordnung einen Schaltlichtbogen, welcher am ersten Lichtbogenkontaktstück geführt ist, bevorzugt umgreift und in einem Düsenkanal leitet. Somit ist die Möglichkeit gegeben, ein beliebiges Ausbauchen des Schaltlichtbogens zu begrenzen. Insbesondere kann zwischen den beiden Kontaktsätzen eine Schaltkammer angeordnet sein, in welcher das Brennen eines Schaltlichtbogens bevorzugt stattfinden sollte. Die Isolierdüsenanordnung kann dabei in eine derartige Schaltkammer hineinragen. Bevorzugt kann die Isolierdüsenanordnung auch Teile der Schaltkammer begrenzen bzw. die Schaltkammer in unterschiedliche Zonen unterteilen. Beispielsweise kann die Isolierdüse die Schaltkammer durchsetzen und über einen Düsenkanal eine Kommunikation eines Fluids zwischen dem ersten Kontaktsatz und dem zweiten Kontaktsatz ermöglichen. Beispielsweise kann die Schaltanordnung, insbesondere die Schaltkammer sowie die Kontaktsätze von einem elektrisch isolierenden Fluid durchflutet sein, welches zum einen einem elektrischen Isolieren von unterschiedliche elektrische Potentiale führenden Elementen dient, zum anderen aber auch einem Kühlen bzw. Beblasen und schließlich einem Löschen eines Schaltlichtbogens dienen kann. Beispielsweise kann es sich bei dem elektrisch isolierenden Fluid um eine Isolieröl oder auch um ein Isoliergas, beispielsweise Schwefelhexafluorid, Stickstoff, Kohlendioxid oder Gemische mit diesen Gasen handeln. Eine Bewegung des ersten Lichtbogenkontaktstückes relativ zur Isolierdüsenanordnung ermöglicht es, die Isolationsfestigkeit im Bereich der Schaltkammer positiv zu beeinflussen. Beispielsweise kann durch eine Bewegung des Lichtbogenkontaktstückes relativ zur Isolierstoffdüse im ausgeschalteten Zustand eine vergrößerte fluidbefüllbare Lücke zwischen der Isolierstoffdüsenanordnung sowie dem ersten Lichtbogenkontaktstück angeordnet sein. Innerhalb dieses Bereiches ist es möglich, elektrisch isolierendes Fluid anzusammeln, so dass die dielektrische Festigkeit am ersten Lichtbogenkontaktstück erhöht wird, indem dort ein vergrößertes Volumen von elektrisch isolierendem Fluid eingelagert wird. Weiter ist von Vorteil, wenn dass erste Lichtbogenkontaktstück, beispielsweise während der Führung und Lenkung eines Lichtbogens besonders nah an der Isolierdüsenanordnung positioniert ist, so dass ein Ausbrechen des Schaltlichtbogens im Zusammenspiel mit der Isolierdüsenanordnung verhindert wird. So ist durch eine Annäherung des ersten Lichtbogenkontaktstückes an die Isolierdüsenanordnung die Weglänge, welche einem brennenden Schaltlichtbogen zur Verfügung steht, reduziert und ein Ausbrechen des Schaltlichtbogens aus der Schaltkammer, insbesondere aus einem Düsenkanal der Isolierdüsenanordnung, ist erschwert. Die Isolierdüsenanordnung kann beispielsweise eine Hauptdüse sowie eine Hilfsdüse aufweisen, die gemeinsam einen Düsenkanal begrenzen. Dabei können die Hauptdüse und die Isolierdüse beispielsweise einander teilweise überlappen, so dass zwischen Hauptdüse und Hilfsdüse ein Ringspalt gebildet ist, welcher aus einer radialen Richtung in dem Düsenkanal mündet. Somit ist hier die Möglichkeit gegeben, eine radiale Mündungsöffnungen in dem Düsenkanal einzubringen und aus dieser radialen Mündungsöffnung beispielsweise heiße Schaltgase auszuleiten. So ist beispielsweise eine Druckentlastung im Düsenkanal der Isolierdüsenanordnung ermöglicht. Weiter kann die radiale Mündungsöffnung im Düsenkanal dazu genutzt werden, um erhitztes und im Volumen vergrößertes Isoliergas (Schaltgas) in ein sogenanntes Heizvolumen zu verbringen, zwischenzuspeichern und dieses gegebenenfalls später aus dem Heizvolumen zu entlassen, um eine rasche Verfestigung der Schaltstrecke zwischen den Kontaktsätzen zu befördern. Ein Heizvolumen sollte ortsfest am ersten Kontaktsatz angeordnet sein. Entsprechend ergibt sich auch eine ortsfeste Lage des Heizvolumens zu der Isolierdüsenanordnung. Das Heizvolumen kann beispielsweise von dem ersten Lichtbogenkontaktstück durchsetzt sein. Bevorzugt kann das Heizvolumen eine rotationssymmetrische Form aufweisen, welche zentrisch vom ersten Lichtbogenkontaktstück durchsetzt ist. Das Heizvolumen kann außen mantelseitig von einem ersten Nennkontaktstück umgriffen sein. Das erste Lichtbogenkontaktstück kann relativ zum Heizvolumen bewegbar sein.

Insbesondere kann vorgesehen sein, dass die Isolierdüsenanordnung eine im Wesentlichen rotationssymmetrische Struktur aufweist, wobei der von der Isolierdüsenanordnung begrenzte Düsenkanal koaxial zur Rotationsachse ausgerichtet ist. Entsprechend sollten sowohl die Hauptdüse als auch die Hilfsdüse jeweils rotationssymmetrisch ausgebildet sein, wobei Haupt- und Hilfsdüse einander in radialer Richtung durch Ineinanderstecken überlappen, so dass beispielsweise im Düsenkanal zwischen Haupt- und Hilfsdüse eine Mündungsöffnung geschaffen ist, die in radialer Richtung im Düsenkanal liegt.

Die Isolierdüsenanordnung ist winkelstarr mit dem ersten Kontaktsatz verbunden sein. Die Isolierdüsenanordnung kann von dem ersten Kontaktsatz zumindest teilweise, insbesondere vollständig getragen sein. Der erste Kontaktsatz kann mehrteilig ausgeführt sein, so dass das erste Lichtbogenkontaktstück relativ zur Isolierdüsenanordnung bewegbar ist. Weiter kann vorgesehen sein, dass die Isolierdüsenanordnung am zweiten Kontaktsatz gleitend anliegt. Dazu kann die Isolierdüsenanordnung die Schaltkammer durchsetzen, so dass die erste und die zweite Kontaktseite voneinander elektrisch isoliert sind und eine mechanische Brücke zwischen den in Trennstellung befindlichen Kontaktseiten durch die Isolierdüsenanordnung gebildet ist.

Das erste Lichtbogenkontaktstück kann zumindest teilweise von der Isolierdüsenanordnung umgriffen sein. Beispielsweise kann die Isolierdüsenanordnung eine Ausnehmung aufweisen, in welche das erste Lichtbogenkontaktstück hineinragt. Das erste Lichtbogenkontaktstück kann beispielsweise formkomplementär in die Ausnehmung hineinragen. Weiterhin kann vorgesehen sein, dass durch eine Relativbewegung zwischen Isolierdüsenanordnung und erstem Lichtbogenkontaktstück die Eintauchtiefe des ersten Lichtbogenkontaktstückes in die Ausnehmung der Isolierdüsenanordnung variiert wird. Das erste Lichtbogenkontaktstück kann beispielsweise in den Düsenkanal hineinragen, insbesondere in einen querschnittsvergrößerten Abschnitt des Düsenkanals. Weiter kann der Düsenkanal in einer Ausnehmung der Düsenanordnung münden, wobei das erste Lichtbogenkontaktstück insbesondere formkomplementär in die Ausnehmung hineinragt. Im Zuge einer Relativbewegung kann der Abstand zwischen dem in die Ausnehmung ragenden Lichtbogenkontaktstück und der Mündungsöffnung des Düsenkanals in der Ausnehmung variieren.

Weiterhin kann vorteilhaft vorgesehen sein, dass die Isolierdüsenanordnung einen Düsenkanal begrenzt, der eine Mündungsöffnung aufweist, welche einer Mündungsöffnung eines Kanals des ersten Lichtbogenkontaktstückes gegenüberliegt.

Der Düsenkanal der Isolierdüsenanordnung erstreckt sich bevorzugt bei einer rotationssymmetrischen Isolierdüsenanordnung koaxial zur Rotationsachse der Isolierdüsenanordnung. Bevorzugt sollte der Düsenkanal zentrisch in der Isolierdüsenanordnung geführt sein. Der Düsenkanal weist jeweils stirnseitig Mündungsöffnungen auf, wobei insbesondere eine stirnseitige Mündungsöffnung des Düsenkanals einer Mündungsöffnung eines Kanals des ersten Lichtbogenkontaktstückes gegenüberliegend angeordnet ist. Somit ist es beispielsweise möglich, aus dem Düsenkanal austretende Medien in den Kanal des ersten Lichtbogenkontaktstückes eintreten zu lassen. Somit ist es beispielsweise möglich, über den aus einem bevorzugt abbrandfesten Material gebildeten Kontaktierungsbereich des ersten Lichtbogenkontaktstückes erhitzte Schaltgase in das erste Lichtbogenkontaktstück einzustrahlen und das erste Lichtbogenkontaktstück zu nutzen, um heiße Schaltgase aus der Schaltkammer herauszuleiten. Beispielsweise kann das erste Lichtbogenkontaktstück in Form eines sogenannten Rohrkontaktstückes ausgeformt sein, so dass ein gestreckter Kanal am ersten Lichtbogenkontaktstück gebildet ist, welcher bevorzugt fluchtend zum Düsenkanal der Isolierdüsenanordnung ausgerichtet ist. Insbesondere bei einer buchsenförmigen Ausgestaltung des Kontaktierungsbereiches des ersten Lichtbogenkontaktstückes kann der buchsenförmige Kontaktierungsbereich als Mündungsöffnung des Kanals dienen. Der buchsenförmige Kontaktierungsbereich kann außenmantelseitig von der Isolierdüsenanordnung umgriffen sein, so dass ein verlustarmer Übertritt von den aus dem Düsenkanal austretenden Medien in den Kanal des ersten Lichtbogenkontaktstückes gegeben ist. Der Düsenkanal kann beispielsweise in einer Ausnehmung der Düsenanordnung münden, wobei das erste Lichtbogenkontaktstück formkomplementär in die Ausnehmung hineinragt. Die Ausnehmung kann bezüglich des Querschnittes der Mündungsöffnung des Düsenkanals radial erweitert sein. Eine um die Mündungsöffnung umlaufende Schulter bietet so Raum zur Aufnahme einer die Mündungsöffnung des Kanals des ersten Lichtbogenkontaktstückes umschließenden Wandung. Eine Bewegung des ersten Lichtbogenkontaktstückes relativ zur Isolierdüsenanordnung kann dabei bevorzugt derart vorgesehen sein, dass die einander zugewandten Mündungsöffnungen des Düsenkanals bzw. des Kanals des ersten Lichtbogenkontaktstückes sich einander nähern oder sich voneinander entfernen. Die Mündungsöffnungen sollten dabei im Wesentlichen quer zu einer Bewegungsachse der Relativbewegung zwischen erstem Lichtbogenkontaktstück und Isolierdüsenanordnung liegen. Bevorzugt sollten die Querschnitte der Mündungsöffnungen gleichartig fluchtend angeordnet sein. Entsprechend ist die Möglichkeit gegeben, zu Beginn eines Ausschaltvorganges den Abstand der Mündungsöffnungen möglichst gering zu halten. Die Mündungsöffnungen können dabei einander berühren, so dass ein nahezu spaltfreier Übergang von dem Düsenkanal zu dem Kanal des ersten Lichtbogenkontaktstückes gegeben ist. Es kann jedoch auch vorgesehen sein, dass zwischen den Mündungsöffnungen des Düsenkanals sowie des Kanals des ersten Lichtbogenkontaktstückes auch bei minimaler Beabstandung weiterhin ein Spalt verbleibt, welcher von elektrisch isolierendem Fluid befüllt ist. Diese Beabstandung ist vorteilhaft, um die Isolationsfestigkeit aufrecht zu erhalten. So ist beispielsweise die Möglichkeit gegeben, dass selbst bei einem Abbrand von die Mündungsöffnungen umgebenden Bereichen an der Isolierdüsenanordnung bzw. an dem ersten Lichtbogenkontaktstück, ein elektrisch isolierter Bereich gebildet ist, der aufgrund der fluiden Ausgestaltung auch selbstreparierend/selbstanpassend wirkt. Im Vergleich zu einem Aufeinanderstoßen, undefiniert abgebrannter Oberflächen, ist so eine dielektrisch stabile Konstruktion gegeben. Es kann dabei insbesondere vorgesehen sein, dass im eingeschalteten Zustand die minimale Beabstandung der Mündungsöffnungen von Isolierdüsenkanal und dem Kanal im ersten Lichtbogenkontaktstück vorliegt. Der zwischen den Mündungsöffnungen verbleibende Spalt kann außenmantelseitig von der Isolierdüsenanordnung umgriffen sein. Es kann vorgesehen sein, dass unabhängig von der Breite des Spaltes dieser stets von der Isolierdüsenanordnung umgriffen ist. So wird einem radialen Verflüchtigen von aus dem Düsenkanal austretendem Schaltgas entgegengewirkt. Ein Umgreifen des ersten Lichtbogenkontaktstückes kann beispielsweise durch ein Hineinragen des ersten Lichtbogenkontaktstückes in eine Ausnehmung der Isolierdüsenanordnung erzielt werden. Unabhängig von der Dimension des Spaltes zwischen den einander zugewandten Mündungsöffnungen sollte das erste Lichtbogenkontaktstück dauerhaft in der Ausnehmung verbleiben. Korrespondierend zur Änderung des Spaltes kann die Eintauchtiefe des ersten Lichtbogenkontaktstückes in der Ausnehmung variieren.

Eine Vergrößerung der Beabstandung der Mündungsöffnungen sollte vor einem Zeitpunkt erfolgen, in welchem ein Erlöschen eines Schaltlichtbogens bereits erfolgt ist. Insbesondere sollte das erste Lichtbogenkontaktstück mit einem zweiten Lichtbogenkontaktstück des zweiten Kontaktsatzes zusammenwirken. Während der Dauer der Kontaktierung der beiden Lichtbogenkontaktstücke sind die einander zugewandten Mündungsöffnungen des Isolierdüsenkanals bzw. des Kanals des ersten Lichtbogenkontaktstückes unter Freilassung eines kleinen Spaltes einander angenähert. Mit/nach einer galvanischen Trennung der Lichtbogenkontaktstücke und einem zu diesem Zeitpunkt gegebenenfalls schon brennenden Schaltlichtbogens erfolgt bevorzugt eine Vergrößerung der Beabstandung der Mündungsöffnungen des Düsenkanals und des Kanals des ersten Lichtbogenkontaktstückes. Mit einer zusätzlichen Beabstandung bzw. zusätzlichen Bewegung des ersten Lichtbogenkontaktstückes relativ zur Isolierdüsenanordnung erfolgt eine zusätzliche Vergrößerung der Isolierstrecke zwischen den beiden Kontaktsätzen. Gleichzeitig wird zwischen der Isolierdüsenanordnung und dem ersten Lichtbogenkontaktstück im sich vergrößernden Spalt zwischen den einander zugewandten Mündungsöffnungen ein Polster aus elektrisch isolierendem Fluid aufgebaut, welches zusätzlich kühlend auf den Lichtbogen wirkt. Weiterhin ist vorteilhaft, wenn das erste Lichtbogenkontaktstück in den Feldschatten eines Schirmungselementes eingefahren wird. Ein derartiges Schirmungselement kann beispielsweise eine separate Feldsteuerelektrode sein. Es kann jedoch auch vorgesehen sein, dass dem ersten Lichtbogenkontaktstück ein erstes Nennstromkontaktstück zugeordnet ist, welches das erste Lichtbogenkontaktstück zumindest teilweise umgreift. Mit einer Relativbewegung zwischen erstem Lichtbogenkontaktstück und Isolierdüsenanordnung kann das erste Lichtbogenkontaktstück gezielt in den Schirmbereich des Schirmungselementes eingefahren werden. Somit wird ein Rückzünden des Lichtbogens nach erfolgter Löschung erschwert, da im Feldschatten nunmehr Feldstärkeüberhöhungen an dem ersten Lichtbogenkontaktstück durch die elektrische Schirmwirkung abgebaut sind.

Vorteilhafterweise kann weiter vorgesehen sein, dass der Düsenkanal einem Leiten eines fluiden Mediums dient und aus der Mündungsöffnung des Düsenkanals austretendes fluides Medium in den Kanal einströmt.

Ein zwischen den Kontaktsätzen brennender Schaltlichtbogen erhitzt und expandiert innerhalb der Schaltkammer zwischen den Kontaktsätzen befindliches elektrisch isolierendes Fluid. Aufgrund der thermischen Wirkung wird das elektrisch isolierende Fluid in seiner Temperatur erhöht und dabei einer Volumenvergrößerung unterworfen. Um einem Bersten der Schaltanordnung entgegenzuwirken, ist es vorteilhaft, dieses sogenannte Schaltgas (fluides Medium) aus der Schaltstrecke zwischen den Kontaktsätzen herauszuführen und einer Entspannung zu unterziehen. Dabei ist es vorteilhaft, das Schaltgas abzuleiten und in unkritische Bereiche der Schaltanordnung zu führen, in welcher das Schaltgas beispielsweise mit kühlerem Gas durchmischt und entspannt werden kann. Ein Übertreten von einem fluiden Medium aus dem Düsenkanal in den Kanal des ersten Lichtbogenkontaktstückes nutzt die Formgebung des ersten Kontaktsatzes aus, um neben einem elektrischen Leiten des Stromes auch eine Fluidleitung und Fluidführung vorzunehmen. Durch eine Bewegung des ersten Lichtbogenkontaktstückes relativ zur Isolierdüsenanordnung ist auch der Abstand zwischen den Mündungsöffnungen des Düsenkanals sowie des Kanals des ersten Lichtbogenkontaktstückes variabel ausgestaltbar. Beispielsweise kann bei einem Auftreten von hohen Schaltgasmengen (z. B. Beginn eines Ausschaltvorganges) eine Reduzierung der Beabstandung der Mündungsöffnungen vorgesehen sein, wohingegen mit sich reduzierenden Schaltgasmengen (z. B. Ende eines Ausschaltvorganges) eine vergrößerte Beabstandung der Mündungsöffnungen vorgesehen sein kann. Weiterhin kann eine rasche dielektrische Verfestigung der Schaltstrecke zwischen den Kontaktsätzen durch eine dielektrische Schirmung des Kontaktierungsbereiches des ersten Lichtbogenkontaktstückes unterstützt werden, so dass einem unterwünschten Rückzünden eines Schaltlichtbogens während eines Ausschaltvorganges entgegengewirkt wird.

Eine weitere vorteilhafte Ausgestaltung kann vorsehen, dass der Kanal zumindest abschnittsweise von einer Kontaktbuchse des ersten Lichtbogenkontaktstückes umgriffen ist.

Das erste Lichtbogenkontaktstück kann beispielsweise eine Kontaktbuchse aufweisen, in welche ein gegengleich geformtes zweites Lichtbogenkontaktstück des zweiten Kontaktsatzes einfahrbar ist. So ist in einfacher Art und Weise eine galvanische Kontaktierung zweier Lichtbogenkontaktstücke ermöglicht. Zum anderen kann die Kontaktbuchse auch genutzt werden, eine Mündungsöffnung für einen Kanal in dem ersten Lichtbogenkontaktstück bereitzustellen. Über die Kontaktbuchse kann somit ein aus dem Düsenkanal austretendes fluides Medium in den Kanal des ersten Lichtbogenkontaktstückes eintreten. Die Kontaktbuchse kann von der Isolierdüsenanordnung umgeben sein, um einen möglichst verlustarmen Übertritt von Schaltgas aus dem Düsenkanal in den Kanal des ersten Lichtbogenkontaktstückes sicherzustellen.

Eine weitere vorteilhafte Ausgestaltung kann vorsehen, dass der erste Kontaktsatz ein erstes Nennstromkontaktstück aufweist, welches die Isolierdüsenanordnung zumindest teilweise trägt.

Die Ausstattung des ersten Kontaktsatzes mit einem ersten Nennstromkontaktstück ermöglicht es, am ersten Kontaktsatz das erste Lichtbogenkontaktstück zum Führen eines Lichtbogens zu nutzen, wohingegen das erste Nennstromkontaktstück dem Führen eines Nennstromes dient. Entsprechend kann das erste Nennstromkontaktstück hinsichtlich seiner elektrischen Impedanz optimiert werden, wohingegen das erste Lichtbogenkontaktstück hinsichtlich seiner Widerstandskraft gegenüber den Einwirkungen eines Schaltlichtbogens optimiert werden kann. Das erste Lichtbogenkontaktstück sollte zum ersten Nennstromkontaktstück relativ bewegbar sein. Es kann beispielsweise vorgesehen sein, dass das erste Lichtbogenkontaktstück und das erste Nennstromkontaktstück dauerhaft das gleiche Potential führen, wobei bei einem Ausschaltvorgang zunächst eine Aufhebung einer galvanischen Verbindung des ersten Nennstromkontaktstückes mit beispielsweise einem zweiten Nennstromkontaktstück des zweiten Kontaktsatzes erfolgt, wobei darauf folgend eine galvanische Trennung des ersten Lichtbogenkontaktstückes von gegebenenfalls einem zweiten Lichtbogenkontaktstück des zweiten Kontaktsatzes erfolgt. Entsprechend kann ein zu unterbrechender elektrischer Strom von den Nennstromkontaktstücken auf die Lichtbogenkontaktstücke kommutieren und dort nach erfolgter galvanischer Trennung in Form eines Schaltlichtbogens fließen. Dieser Schaltlichtbogen ist während einer Schalthandlung zu unterbrechen, so dass schlussendlich ein elektrischer Strom ausgeschaltet werden kann. Bei einem Einschaltvorgang ist umgekehrt zunächst die Kontaktierung der Lichtbogenkontaktstücke und darauf folgend eine Kontaktierung der Nennstromkontaktstücke vorgesehen. So sind auch während eines Einschaltvorganges auftretende Vorüberschläge bevorzugt an den Lichtbogenkontaktstücken geführt.

Das erste Nennstromkontaktstück kann die Isolierdüsenanordnung zumindest teilweise tragen. Zwischen dem ersten Nennstromkontaktstück und der Isolierdüsenanordnung ist ein winkelstarrer Verbund ausgebildet, so dass Bewegungen des ersten Nennstromkontaktstückes auch auf die Isolierdüsenanordnung (und umgekehrt) übertragen werden. Bevorzugt sollte das erste Nennstromkontaktstück nach Art eines Rohrkontaktes ausgebildet werden, wobei eine Befestigung der Isolierdüsenanordnung bevorzugt innenmantelseitig, d. h., in einem dielektrisch geschirmten Bereich eines rohrförmig ausgebildeten ersten Nennstromkontaktstückes, vorgenommen werden sollte. Bevorzugt sollte das erste Nennstromkontaktstück dazu als rotationssymmetrischer Körper ausgebildet sein, dessen Rotationsachse koaxial zu einer im Wesentlichen rotationssymmetrischen Isolierdüsenanordnung angeordnet ist. Bevorzugt sollte, umgriffen von dem ersten Nennstromkontaktstück, das erste Lichtbogenkontaktstück rohrförmig ausgestaltet sein und koaxial zur Rotationsachse der Isolierdüsenanordnung und des ersten Nennstromkontaktstück liegen. Bevorzugt sollte im Bereich einer Kontaktbuchse des ersten Lichtbogenkontaktstückes das erste Lichtbogenkontaktstück außenmantelseitig von der Isolierdüsenanordnung umgeben sein, wobei die Isolierdüsenanordnung in diesem Bereich wiederum von dem ersten Nennstromkontaktstück außenmantelseitig umgriffen sein sollte. Entsprechend kann das erste Nennstromkontaktstück, welches aus einem elektrisch leitfähigen Material gebildet ist, eine dielektrische Schirmung des ersten Lichtbogenkontaktstückes sowie von im Feldschatten liegenden Teilen der Isolierdüsenanordnung bewirken. Insbesondere bei einer Relativbewegung des ersten Lichtbogenkontaktstückes zum ersten Nennstromkontaktstück, bevorzugt entlang einer Rotationsachse, kann das erste Lichtbogenkontaktstück in den dielektrisch schirmenden Bereich des ersten Nennstromkontaktstückes hineinbewegt (Ausschaltvorgang) werden oder aus dem schirmenden Bereich herausbewegt (Einschaltvorgang) werden. Insbesondere während eines Ausschaltvorganges kann das erste Lichtbogenkontaktstück sich beabstandend von der Isolierdüsenanordnung in den Feldschatten des ersten Nennstromkontaktstückes verlagern. So wird während eines Ausschaltvorganges ein gegebenenfalls brennender Schaltlichtbogen verlängert und eine Löschung desselben unterstützt. Zum anderen wird der Kontaktierungsbereich des Lichtbogenkontaktstückes in einen dielektrisch geschirmten Bereich verlagert, so dass nach einem Erlöschen des Schaltlichtbogens aufgrund der dielektrisch vorteilhaft eingenommenen Verhältnisse innerhalb des ersten Nennstromkontaktstückes ein Rückzünden eines Schaltlichtbogens erschwert ist.

Die Ausbildung einer Isolierdüsenanordnung mit einer Hauptdüse und einer Hilfsdüse weist weiter den Vorteil auf, dass die Isolierdüsenanordnung bedarfsweise modulartig ausgetauscht werden kann. Zum anderen bietet die Begrenzung des Düsenkanals durch Haupt- und Hilfsdüse die Möglichkeit, zwischen der Hauptdüse und der Hilfsdüse, beispielsweise im Bereich eines Fügespaltes zwischen denselben, eine Beabstandung zuzulassen, so dass eine radiale Mündungsöffnung am Düsenkanal gegeben ist. Über diese radiale Mündungsöffnung können beispielsweise überschüssige fluide Anteile eines fluiden Mediums, die beispielsweise gerade nicht in den Kanal des ersten Lichtbogenkontaktstückes hineinströmen sollen, aus dem Düsenkanal ausgelassen werden.

Eine weitere vorteilhafte Ausgestaltung kann vorsehen, dass das erste Lichtbogenkontaktstück von dem ersten Nennstromkontaktstück zumindest abschnittsweise umgriffen ist.

Das erste Nennstromkontaktstück kann das erste Lichtbogenkontaktstück zumindest abschnittsweise umgreifen. Somit ist die Möglichkeit gegeben, das erst Lichtbogenkontaktstück durch das erste Nennstromkontaktstück zum einen mechanisch, aber vor allem dielektrisch zu schützen. Das erste Lichtbogenkontaktstück kann sich dabei, beispielsweise zumindest abschnittsweise innerhalb des ersten Nennstromkontaktstückes erstrecken, so dass zusätzliche Schirmmaßnahmen für das erste Lichtbogenkontaktstück nicht von Nöten sind. Insbesondere im Ausschaltzustand sollte der Kontaktierungsbereich des ersten Lichtbogenkontaktstückes vollständig von dem ersten Nennstromkontaktstück umgriffen und dielektrisch geschirmt sein.

Eine weitere vorteilhafte Ausgestaltung kann vorsehen, dass das erste Lichtbogenkontaktstück und das erste Nennstromkontaktstück relativ zueinander bewegbar gelagert sind.

Eine relative Bewegbarkeit zwischen erstem Lichtbogenkontaktstück und erstem Nennstromkontaktstück, insbesondere in Richtung einer Rotationsachse des ersten Lichtbogenkontaktstückes ermöglicht es, das Lichtbogenkontaktstück bedarfsweise, insbesondere im ausgeschalteten Zustand, in einen von dem ersten Nennstromkontaktstück dielektrisch geschirmten Raum zu verbringen. Zum einen wird dadurch die Gefahr eines Rückzündens eines erloschenen Schaltlichtbogens gemindert. Zum anderen wird die zwischen den beiden Kontaktseiten befindliche Schaltstrecke vergrößert und diese Schaltstrecke kann mit einem elektrisch isolierenden Fluid befüllt werden. Somit wird eine Separierung von elektrischen Potentialen verbessert, so dass auch größere Spannungen sowie größere Ströme sicher von der Schaltgeräteanordnung beherrscht werden können. Neben einer Bewegung des ersten Lichtbogenkontaktstückes sowie des ersten Nennstromkontaktstückes relativ zueinander erfolgt auch eine Bewegung des ersten Lichtbogenkontaktstückes relativ zur Isolierdüsenanordnung. Bevorzugt sollte dabei die Isolierdüsenanordnung ortsfest zum ersten Nennstromkontaktstück positioniert verbleiben.

Weiterhin kann vorteilhaft vorgesehen sein, dass der zweite Kontaktsatz ein zweites Nennstromkontaktstück und ein zweites Lichtbogenkontaktstück aufweist, wobei zur Erzeugung einer Relativbewegung der Kontaktstücke jedes der beiden Lichtbogenkontaktstücke zu jedem der beiden Nennstromkontaktstücke bewegbar ist.

Die Nutzung eines ersten Nennstromkontaktstückes sowie eines ersten Lichtbogenkontaktstückes am ersten Kontaktsatz hat vorteilhafterweise die Nutzung eines zweiten Lichtbogenkontaktstückes sowie eines zweiten Nennstromkontaktstückes am zweiten Kontaktsatz zur Folge. Die ersten Kontaktstücke sowie die zweiten Kontaktstücke können dabei gegengleich ausgeformt sein, wobei die beiden Nennstromkontaktstücke und die beiden Lichtbogenkontaktstücke bevorzugt rotationssymmetrische Kontaktierungsbereiche aufweisen sollten, welche längs der Rotationsachse relativ zueinander verschiebbar sind. Eine Verschieblichkeit jeglicher Kontaktstücke der beiden Kontaktsätze ermöglicht es, die vor- bzw. nacheilende Kontaktgabe bzw. Kontakttrennung zwischen Lichtbogenkontaktstücken und Nennstromkontaktstücken in optimierter Weise aufeinander abzustimmen. So ist es beispielsweise möglich, die Kontakttrenngeschwindigkeit bzw. Kontaktierungsgeschwindigkeit der Nennstromkontaktstücke abweichend von der Kontaktierungsgeschwindigkeit bzw. Kontakttrenngeschwindigkeit der Lichtbogenkontaktstücke auszugestalten. Weiterhin ist die Möglichkeit gegeben, zumindest ein Lichtbogenkontaktstück unabhängig von einer Bewegung der Nennstromkontaktstücke in eine dielektrisch geschirmte Position zu verfahren. So können beispielsweise die Nennstromkontaktstücke bereits zur Ruhe gekommen sein, währenddessen die Lichtbogenkontaktstücke jeweils weiterhin eine Bewegung vollziehen, um in einen dielektrisch geschirmten Bereich verbracht zu werden.

Weiterhin soll ein Verfahren angegeben werden, welches einem Betätigen einer Schaltanordnung dient, um ein sicheres Löschen von leistungsstarken Schaltlichtbögen zu erzielen.

Erfindungsgemäß ist ein Betätigungsverfahren zum Schalten einer Schaltanordnung mit einem ersten Kontaktsatz und einem relativ zum ersten Kontaktsatz bewegbaren zweiten Kontaktsatz vorgesehen, wobei die Schaltanordnung eine an dem ersten Kontaktsatz abgestützte Isolierdüsenanordnung aufweist und der erste Kontaktsatz ein erstes Lichtbogenkontaktstück aufweist, wobei vorgesehen ist, dass bei einem Einschaltvorgang der erste und der zweite Kontaktsatz einander nähern, wobei ein Abstand des ersten Lichtbogenkontaktstückes zur Isolierdüsenanordnung reduziert wird.

Während eines Einschaltvorganges ist ein Kontaktieren von erstem und zweitem Kontaktsatz vorgesehen. Das erste Lichtbogenkontaktstück dient dabei einem Kontaktieren mit einem zweiten Lichtbogenkontaktstück des zweiten Kontaktsatzes, wobei diese bei einem Einschaltvorgang einander voreilend kontaktieren und darauf folgend ein erstes Nennstromkontaktstück des ersten Kontaktsatzes und ein zweites Nennstromkontaktstück des zweiten Kontaktsatzes einander berühren. Durch eine relative Bewegung des ersten Lichtbogenkontaktstückes zu der Isolierdüsenanordnung, wird ein rasches Kontaktieren der Lichtbogenkontaktstücke unterstützt. Weiterhin wird die Schaltanordnung bereits während eines Einschaltvorganges für einen Ausschaltvorgang vorbereitet, indem das erste Lichtbogenkontaktstück eine geeignete Position zu der Isolierdüsenanordnung einnimmt. Der Abstand des ersten Lichtbogenkontaktstückes wird dabei reduziert, wobei eine Mündungsöffnung eines Düsenkanals der Isolierdüsenanordnung dem ersten Lichtbogenkontaktstück, insbesondere einer Mündungsöffnung eines Kanals des ersten Lichtbogenkontaktstückes, angenähert wird. Dabei kann vorgesehen sein, dass das erste Lichtbogenkontaktstück von der Isolierdüsenanordnung zumindest abschnittsweise außenmantelseitig umgriffen wird. Das erste Lichtbogenkontaktstück kann beispielsweise tiefer in eine Ausnehmung der Isolierdüsenanordnung eintauchen. In der Ausnehmung kann der Düsenkanal münden

Eine weitere vorteilhafte Ausgestaltung kann vorsehen, dass bei einem Einschaltvorgang das erste Lichtbogenkontaktstück nach einem Einsetzen einer Schaltbewegung des ersten Kotaktsatzes aus einem Feldschatten eines ersten Nennstromkontaktstückes herausbewegt wird.

Nimmt der Abstand zwischen der Isolierdüsenanordnung und dem ersten Lichtbogenkontaktstück seinen vorgesehenen geringstmöglichen Betrag ein, so ist die Schaltgeräteanordnung für einen Ausschaltvorgang vorbereitet. Zwischen der Isolierdüsenanordnung und dem ersten Lichtbogenkontaktstück liegt bereits der zu Beginn einer Ausschalthandlung angestrebte minimale Abstand vor. Das erste Lichtbogenkontaktstück wird dazu aus einem Feldschatten einer dielektrisch schirmenden Anordnung, beispielsweise eines umgebenden ersten Nennstromkontaktstückes, herausbewegt. Wird der erste Kontaktsatz in Bewegung versetzt, so verbleibt das erste Lichtbogenkontaktstück vorteilhaft im Schirmbereich des ersten Nennstromkontaktstückes des ersten Kontaktsatzes. Das erste Nennstromkontaktstück kann beispielsweise im Wesentlichen rohrförmig ausgeformt sein und das erste Lichtbogenkontaktstück umgreifen. Dabei kann eine Bewegung des ersten Lichtbogenkontaktstückes zum Verlassen des Feldschattens bereits während des Beginns der Bewegung des ersten Nennstromkontaktstücks des ersten Kontaktsatzes ausgelöst werden. Das erste Lichtbogenkontaktstück sollte spätestens zu dem Zeitpunkt aus dem Feldschatten treten, zu welchem ein undefiniertes Zünden von Vorüberschlägen zwischen den beiden sich nähernden Kontaktsätzen zu befürchten ist.

Weiterhin kann vorteilhaft vorgesehen sein, dass bei einem Ausschaltvorgang eine Vergrößerung des Abstandes zwischen erstem Lichtbogenkontaktstück und Isolierdüsenanordnung vor einem Erlöschen eines Schaltlichtbogens einsetzt.

Während des Brennens eines Schaltlichtbogens ist im Bereich zwischen erstem Lichtbogenkontaktstück und Isolierdüsenanordnung nur eine geringe dielektrische Belastung zu verzeichnen. Mit einem Erlöschen eines Schaltlichtbogens kommt es zum Auftreten von Potenzialdifferenzen zwischen den Kontaktsätzen. Insbesondere am Übergang zwischen der Feststoffisolation der Isolierdüsenanordnung und dem elektrisch isolierenden Fluid sind Feldstärkeüberhöhungen zu befürchten. Durch eine Vergrößerung des Abstandes zwischen der Isolierdüsenanordnung (bzw. einer Mündungsöffnung des Düsenkanals) zu dem ersten Lichtbogenkontaktstück (bzw. einer Mündungsöffnung dessen Kanals) kann zwischen die Isolierdüsenanordnung und das erste Lichtbogenkontaktstück eine vergrößerte Menge von elektrisch isolierendem Fluid eingebracht werden. So ist die Isolationsfähigkeit im Bereich der Mündungsöffnung des Düsenkanals vergrößert.

Eine weitere vorteilhafte Ausgestaltung kann vorsehen, dass der erste Kontaktsatz ein erstes Lichtbogenstück und ein erstes Nennstromkontaktstück und der zweite Kontaktsatz ein zweites Lichtbogenkontaktstück und ein zweites Nennkontaktstück aufweist und jedes der beiden Lichtbogenkontaktstücke und jedes der beiden Nennstromkontaktstücke angetrieben von einer gemeinsamen Antriebseinrichtung Schaltbewegungen vollziehen.

Durch ein Antreiben aller Lichtbogenkontaktstücke und aller Nennstromkontaktstücke kann eine günstige Schaltfolge der elektrischen Schaltanordnung erzwungen werden. Nutzt man nunmehr eine gemeinsame Antriebseinrichtung, um sämtliche Schaltbewegungen zu vollziehen, so kann in einfacher Weise, ausgehend von der gemeinsamen Antriebseinrichtung, eine Synchronisation der Einzelbewegungen der Lichtbogenkontaktstücke sowie der Nennstromkontaktstücke vorgenommen werden.

Im Folgenden wird ein Ausführungsbeispiel der Erfindung schematisch in einer Zeichnung gezeigt und nachfolgend näher beschrieben. Dabei zeigt die
- Figur 1: eine elektrische Schaltanordnung im ausgeschalteten Zustand, die
- Figur 2: eine elektrische Schaltanordnung im eingeschalteten Zustand, die
- Figuren 3 bis 6: einen Übergang der elektrischen Schaltanordnung von einem eingeschalteten in einen ausgeschalteten Zustand, die
- Figur 7: ein Untersetzungsgetriebe zur Erzeugung einer Relativbewegung zwischen einem ersten Lichtbogenkontaktstück und einer Isolierdüsenanordnung und die
- Figur 8: ein alternatives Untersetzungsgetriebe.

Die Figur 1 zeigt eine Schaltanordnung im Schnitt. Die Schaltanordnung weist ein Kapselungsgehäuse 1 auf. Das Kapselungsgehäuse 1 ist im Wesentlichen rohrförmig ausgebildet und koaxial zu einer Längsachse 2 ausgerichtet. Das Kapselungsgehäuse 1 ist beispielsweise aus elektrisch leitfähigem Material gefertigt und umgibt eine im Innern angeordnete Unterbrechereinheit. Das Kapselungsgehäuse 1 führt bevorzugt Erdpotential. Die Unterbrechereinheit weist einen ersten Kontaktsatz 3 sowie einen zweiten Kontaktsatz 4 auf. Die Unterbrechereinheit ist gegenüber dem Kapselungsgehäuse 1 mittels elektrisch isolierender Stützisolatoren abgestützt. Beispielhaft ist ein Stützisolator 5 in der Figur 1 dargestellt. Das Kapselungsgehäuse 1 weist an seinem mantelseitigen Umfang mehrere Flanschstutzen 6, 7 auf. Die Flanschstutzen 6, 7 dienen einer Einführung von Phasenleitern in das Innere des Kapselungsgehäuses 1, um die dort befindliche Unterbrechereinheit elektrisch zu kontaktieren und in einen zu unterbrechenden Strompfad einzubinden. Die Phasenleiter durchsetzen die mantelseitigen Flanschstutzen 6, 7 elektrisch isoliert und fluiddicht. Vorliegend sind zum fluiddichten Verschließen des Kapselungsgehäuses 1 um die Phasenleiter herum scheibenförmige Isolatoren angeordnet, welche die Flanschstutzen 6, 7 fluiddicht verschließen. Weiterhin sind stirnseitige Öffnungen des Kapselungsgehäuses 1 durch entsprechende Flanschdeckel verschlossen. Das Innere des Kapselungsgehäuses 1 ist mit einem elektrisch isolierenden Fluid, beispielsweise Schwefelhexafluoridgas oder einem anderen elektrisch isolierenden Gas befüllt. Das elektrisch isolierende Fluid umspült und durchspült die Unterbrechereinheit der Schaltanordnung welche im Innern des Kapselungsgehäuses 1 angeordnet ist. Die Unterbrechereinheit ist mit ihrer Längsachse fluchtend zu der Längsachse 2 des Kapselungsgehäuses ausgerichtet.

Die Unterbrechereinheit weist einen ersten Tragkörper 8 sowie einen zweiten Tragkörper 9 auf. Der erste Tragkörper 8 dient einem Positionieren des ersten Kontaktsatzes 3. Der zweite Tragkörper 9 dient einem Positionieren des zweiten Kontaktsatzes 4. Die beiden Tragkörper 8, 9 sind vorliegend voneinander abweichend ausgeformt. Es kann jedoch auch vorgesehen sein, dass gleichartig ausgebildete Tragkörper 8, 9 zum Einsatz gelangen. Die beiden Tragkörper 8, 9 sind jeweils als Hohlkörper ausgeformt, die im Wesentlichen rotationssymmetrisch ausgestaltet sind, wobei die beiden Tragkörper 8, 9 ein elektrisch leitfähiges Material (z. B. ein Metall) aufweisen und mit den Phasenleitern, welche durch die Flanschstutzen 6, 7 in das Innere des Kapselungsgehäuses 1 geleitet sind, elektrisch leitend kontaktiert sind. Die Tragkörper 8, 9 bilden somit einen Teil einer Strombahn, welche durch die Schaltanordnung zu unterbrechen ist. Die beiden Tragkörper 8, 9 sind mit ihren Rotationsachsen koaxial zur Längsachse 2 ausgerichtet und voneinander beabstandet angeordnet, wobei einander zugewandte Stirnseiten der beiden Tragkörper 8, 9 über einen elektrisch isolierenden Beabstandungskörper 10 miteinander winkelstarr verbunden sind. Der Beabstandungskörper 10 ist in der Figur 1 symbolartig dargestellt. Der elektrisch isolierende Beabstandungskörper 10 kann beispielsweise nach Art eines Rohres die Längsachse 2 geschlossen umgreifen. Es kann jedoch auch vorgesehen sein, dass der elektrisch isolierende Beabstandungskörper 10 mehrere an einem Umlauf um die Längsachse 2 verteilt angeordnete Stäbe aufweist, die nach Art eines Käfigs die beiden Tragkörper 8, 9 winkelstarr miteinander verbinden.

Im Bereich des elektrisch isolierenden Beabstandungskörpers 10 ist die Schaltkammer 11 der Schaltanordnung angeordnet. In die Schaltkammer 11 ragt eine Isolierdüsenanordnung 12 hinein. Vorliegend weist die Isolierdüsenanordnung 12 eine Hauptdüse 12a sowie eine Hilfsdüse 12b auf. Die Hauptdüse 12a sowie die Hilfsdüse 12b begrenzen gemeinsam einen Düsenkanal, welcher koaxial zur Längsachse 2 ausgerichtet ist. Hauptdüse und Hilfsdüse 12a, 12b sind jeweils rotationssymmetrisch aufgebaut, wobei die Hilfsdüse 12b in die Hauptdüse 12a hineinragt. Zwischen der Hauptdüse 12a und der Hilfsdüse 12b ist ein Ringkanal gebildet, welcher aus radialer Richtung in den Düsenkanal mündet. Der Ringkanal verbindet den Düsenkanal mit einem Heizvolumen 13. Die Isolierdüsenanordnung 12 mit ihrer Hauptdüse 12a sowie ihrer Hilfsdüse 12b ist winkelstarr mit einem axial verschieblich in den ersten Tragkörper 8 positionierten ersten Nennstromkontaktstück 14 verbunden. Eine axiale Bewegung des ersten Nennstromkontaktstückes 14 in Richtung der Längsachse 2 wird auf die Isolierdüsenanordnung 12 übertragen, so dass diese gleichartig wie das erste Nennstromkontaktstück 14 bewegt wird. Das erste Nennstromkontaktstück 14 ist mittels einer Gleitkontaktierung elektrisch leitend mit dem ersten Tragkörper 8 kontaktiert. Des Weiteren weist der erste Kontaktsatz 3 ein erstes Lichtbogenkontaktstück 15 auf. Das erste Lichtbogenkontaktstück 15 ist rohrförmig ausgeformt und koaxial zur Längsachse 2 ausgerichtet. An seinem dem Düsenkanal der Isolierdüsenanordnung 12 zugewandten Ende weist das erste Lichtbogenkontaktstück 15 eine Kontaktbuchse zur Ausbildung eines Kontaktierungsbereiches des ersten Lichtbogenkontaktstückes 15 auf. Die Kontaktbuchse umgibt eine Mündungsöffnung eines innenmantelseitig an dem rohrförmigen ersten Lichtbogenkontaktstück 15 gebildeten Kanals. Das erste Lichtbogenkontaktstück 15 ist über eine Gleitkontaktanordnung mit dem ersten Tragkörper 8 elektrisch leitend verbunden. Somit weist das erste Lichtbogenkontaktstück 15 sowie das erste Nennstromkontaktstück 14 stets das elektrische Potential des ersten Tragkörpers 8 auf. An dem von dem Düsenkanal der Isolierdüsenanordnung 12 abgewandten Ende des ersten Lichtbogenkontaktstückes 15 ist eine Antriebsstange 16 angekoppelt. Dazu ist die Antriebsstange 16 mit einem Querbolzen ausgestattet, welcher in einem Langloch eines Antriebselementes 25 des ersten Nennstromkontaktstückes 14 bzw. der Isolierdüsenanordnung 12 geführt ist. Die Antriebsstange 16 durchsetzt eine Wandung des Kapselungsgehäuses 1 fluiddicht. Somit ist es möglich, eine außerhalb des Kapselungsgehäuses 1 erzeugte Bewegung auf den ersten Kontaktsatz 3 zu übertragen.

Die Mündungsöffnung des Kanals des ersten Lichtbogenkontaktstückes 15 ist beabstandet zu einer stirnseitigen Mündungsöffnung des Düsenkanals der Isolierdüsenanordnung 12 angeordnet. Die Mündungsöffnung des Düsenkanals liegt in einer Ausnehmung der Isolierdüsenanordnung 12, in welche das erste Lichtbogenkontaktstück 15 hineinragt. Das erste Lichtbogenkontaktstück 15 ragt unabhängig von der Schaltstellung des Schaltgerätes in die Ausnehmung der Isolierdüsenanordnung hinein. Eine Bewegung des ersten Nennstromkontaktstückes 14 wird über ein Untersetzungsgetriebe 17 auch auf das erste Lichtbogenkontaktstück 14 eingekoppelt (vgl. Fig. 7). Dazu weist das Untersetzungsgetriebe 17 eine Hebelanordnung auf, die bei einem Einschaltvorgang eine Bewegung des ersten Nennstromkontaktstückes 14/der Isolierdüsenanordnung 12 und eine geschwindigkeitserhöhte Bewegung des ersten Lichtbogenkontaktstückes 15 bewirkt. Bei einem Ausschaltvorgang wird eine Bewegung des ersten Nennstromkontaktstückes 14/der Isolierdüsenanordnung 12 und eine geschwindigkeitserhöhte Bewegung des ersten Lichtbogenkontaktstückes 15 ausgeführt.

Eine Bewegung des ersten Nennstromkontaktstückes 14 wird aufgrund der winkelstarren Ankoppelung der Isolierdüsenanordnung 12 an dem ersten Nennstromkontaktstück 14 auch auf die Isolierdüsenanordnung 12 übertragen. Die Isolierdüsenanordnung 12 ist dabei innenmantelseitig am ersten Nennstromkontaktstück 14 angeschlagen und umgibt zumindest den Kontaktierungsbereich mit der Kontaktbuchse des ersten Lichtbogenkontaktstückes 15 außenmantelseitig. Weiterhin ist ein zwischen den Mündungsöffnungen des Düsenkanals bzw. des Kanals des ersten Lichtbogenkontaktstückes 15 befindlicher Spalt variabler Dimension von der Isolierdüsenanordnung 12 umgriffen.

Im Bereich der stirnseitigen Mündungsöffnung des Düsenkanals der Isolierdüsenanordnung 12, welche von dem ersten Lichtbogenkontaktstück 15 abgewandt ist, ist ein Pleuel 18 eines Schubkurbelgetriebes angeschlagen. Das Pleuel 18 endet an einem ortsfest am zweiten Tragkörper 9 gelagerten Kurbelarm 20. Der Kurbelarm 20 ist ein Drehhebel und wandelt eine axiale Bewegung der Isolierdüsenanordnung 12 in eine Drehbewegung um. In dem Kurbelarm 20 ist ein Kulissengang 21 angeordnet, in welchem ein Abtastelement geführt ist, welches mit einem linear verschiebbaren zweiten Nennstromkontaktstück 22 verbunden ist. Das zweite Nennstromkontaktstück 22 ist axial verschieblich am zweiten Tragkörper 9 gelagert und elektrisch leitend mit dem zweiten Tragkörper 9 verbunden. Das zweite Nennstromkontaktstück 22 ist als Hohlzylinder ausgeführt, wobei koaxial zum zweiten Nennstromkontaktstück 22 ein zweites Lichtbogenkontaktstück 23 von dem zweiten Nennstromkontaktstück 22 umgriffen angeordnet ist. Das zweite Lichtbogenkontaktstück 23 ist verschieblich am zweiten Nennstromkontaktstück 22 gelagert. Über ein weiteres Getriebe 24 ist im Zuge einer Bewegung des zweiten Nennstromkontaktstückes 23 eine ergänzende Bewegung auf das zweite Lichtbogenkontaktstück 23 einkoppelbar, so dass das Bewegungsprofil des sich bewegenden zweiten Nennstromkontaktstückes 22 die Basis für eine Bewegung des zweiten Lichtbogenkontaktstückes 23 bildet, wobei sich die Bewegungsprofile des ersten Nennstromkontaktstückes 22 und des zweiten Lichtbogenkontaktstückes 23 ergänzen, so dass das zweite Lichtbogenkontaktstück 23 bezüglich des zweiten Tragkörpers 9 mit einer größeren Geschwindigkeit bewegbar ist als das zweite Nennstromkontaktstück 22.

Unabhängig von der Ausgestaltung des zweiten Kontaktsatzes 4 ist eine Relativbewegung des ersten Lichtbogenkontaktstückes 15 zu der Isolierdüsenanordnung 12 gewährleistet. Beispielsweise kann auch vorgesehen sein, dass lediglich ein Antreiben des ersten Nennstromkontaktstückes 14 und des ersten Lichtbogenkontaktstückes 15 zur Erzeugung einer Relativbewegung zwischen dem ersten und dem zweiten Lichtbogenkontaktstück 15, 23 sowie dem ersten und dem zweiten Nennstromkontaktstück 14, 22 vorgesehen ist, wobei das zweiten Nennstromkontaktstück 22 und das zweite Lichtbogenkontaktstück 23 beispielsweise bezüglich des zweiten Tragkörpers 9 in Ruhe verbleiben.

In den Figuren 2, 3, 4, 5 und 6 ist ausgehend von der in der Figur 2 dargestellten Einschaltstellung der Schaltanordnung über die Figuren 3, 4 und 5 ein Schaltvorgang zur Erlangung der Ausschaltstellung dargestellt. Insbesondere ist erkenntlich, dass im eingeschalteten Zustand (Fig. 2) der Abstand der Mündungsöffnung des Kanals des ersten Lichtbogenkontaktstückes 15 zu der stirnseitigen Mündungsöffnung des Düsenkanals der Isolierdüsenanordnung 12, welche dem ersten Lichtbogenkontaktstück 15 zugewandt ist, den geringsten Betrag aufweist. Zu Beginn einer Ausschaltbewegung (Fig. 3), werden zunächst das erste Nennstromkontaktstück 14 sowie das erste Lichtbogenkontaktstück 15 bewegt. Das zweite Nennstromkontaktstück 23 verbleibt noch in Ruhe, da der Kulissengang 21 des Kurbelarms 20 aufgrund seiner in diesem Bereich konzentrisch zum Drehpunkt liegenden Bahn keine Bewegung auf das erste Nennstromkontaktstück 14 einkoppelt. Folglich verbleibt auch das zweite Lichtbogenkontaktstück 23, welches am zweiten Nennstromkontaktstück 23 abgestützt ist, in Ruhe. Nach einem erfolgten Trennen des ersten Nennstromkontaktstückes 14 von dem zweiten Nennstromkontaktstück 23 (Fig. 4), wird im Folgenden eine gegenläufige Bewegung auf das zweite Lichtbogenkontaktstück 23 übertragen. Im weiteren Verlauf (Fig. 5) werden sowohl das erste Nennstromkontaktstück 14 als auch das zweite Nennstromkontaktstück 22 sowie das erste Lichtbogenkontaktstück 15 sowie das zweite Lichtbogenkontaktstück 23 voneinander entfernt. Dabei erfolgt eine Entfernung des ersten Lichtbogenkontaktstückes 15 aus dem Bereich der Schaltkammer 11 schneller als eine Entfernung des ersten Nennstromkontaktstückes 14 aus der Schaltkammer 11. Das erste Lichtbogenkontaktstück 15 wird in den Schirmbereich des ersten Nennstromkontaktstückes 14 bewegt, wodurch sich ein Abstand des ersten Lichtbogenkontaktstückes 15 zu der dem ersten Lichtbogenkontaktstück 15 zugewandten Mündungsöffnung des Düsenkanals der Isolierdüsenanordnung 12 vergrößert. Ein nach der Kontakttrennung der beiden Lichtbogenkontaktstücke 15, 23 gezündeter Ausschaltlichtbogen (Wechsel von der Fig. 4 zu der Fig. 5) brennt zwischen den beiden Lichtbogenkontaktstücken 15, 23 und ist innerhalb des Düsenkanals der Isolierdüsenanordnung 12 geführt. Innerhalb des Düsenkanals expandiert der Schaltlichtbogen sogenanntes Schaltgas, welches über die stirnseitige Mündungsöffnung des Düsenkanals, welche dem ersten Lichtbogenkontaktstück 15 zugewandt ist, entweichen kann. Das aus dem Düsenkanal der Isolierdüsenanordnung 12 austretende Schaltgas wird in die Mündungsöffnung des Kanals des ersten Lichtbogenkontaktstückes 15 eingestrahlt. Das erste Lichtbogenkontaktstück 15 leitet das Schaltgas aus der Schaltkammer ab. Zusätzlich wird der zwischen der Hauptdüse 12a und der Hilfsdüse 12b gebildete radiale Ringkanal genutzt, um aus dem Bereich des brennenden Schaltlichtbogens aus dem Düsenkanal der Isolierdüsenanordnung 12 Schaltgas abzuleiten. Dieses Schaltgas wird in das Heizvolumen 13 eingeleitet. Aufgrund des thermischen Energieeintrages wird innerhalb des Heizvolumens 13 das expandierende Schaltgas komprimiert. Ein Entweichen desselben ist aufgrund des brennenden Lichtbogens und des von dem zweiten Lichtbogenkontaktstück 23 verdämmten Düsenkanals der Isolierdüsenanordnung 12 verhindert. Erst nach einer Druckminderung (Schaltlichtbogen erloschen) im Düsenkanal kann das komprimierte Schaltgas aus dem Heizvolumen 13 zurückströmen und über die stirnseitigen Mündungsöffnungen des Düsenkanals der Isolierdüsenanordnung 12 entweichen. Dabei wird die Schaltstrecke gespült und dielektrisch verfestigt.

In der Figur 7 ist das Untersetzungsgetriebe 17 im Detail dargestellt. Die Antriebsstange 16 ist über einen Querbolzen mit einem Antriebselement 25 des ersten Nennstromkontaktstückes 14 bzw. der Isolierdüsenanordnung 12 verbunden. Dazu greift der Querbolzen in ein Langloch des Antriebselementes 25 ein. Somit ist es möglich, bei einer linearen Bewegung der Antriebsstange 16 diese lineare Bewegung über die Flanken des Langloches unmittelbar auf das erste Nennstromkontaktstück 14 bzw. die Isolierdüsenanordnung 12 einzukoppeln. Weiter ist das Untersetzungsgetriebe 17 mit einem einarmigen Hebel 26 ausgestattet. Der einarmige Hebel 26 ist ortsfest am ersten Tragkörper 8 angeschlagen. Der einarmige Hebel 26 ist an seinem freien Ende mit dem Querbolzen in dem Langloch des Antriebselementes 25 verbunden. Somit ist über den einarmigen Hebel 26 eine Koppelung mit der zur Übertragung einer Bewegung linear verschieblichen Antriebsstange 16 gegeben. Der einarmige Hebel 26 wird bei einer Bewegung der Antriebsstange 16 geschwenkt. Zum Ausgleichen eines Überhubes des einarmigen Hebels 26 gleitet dieser durch das Langloch des Antriebselementes 25. Dabei wird die elastisch auslenkbare Antriebsstange 16 über den Querbolzen aus ihrer koaxialen Lage zur Längsachse 2 herausbewegt, um den Überhub des einarmigen Hebels 26 auszugleichen. Der einarmige Hebel 26 ist weiterhin mit einem Antriebsbolzen 27 versehen, wobei der Abstand des Antriebsbolzens 27 zu dem Drehpunkt des einarmigen Hebels 26 größer ist, als der Abstand des Querbolzens zu dem Drehpunkt des einarmigen Hebels 26. Entsprechend legt bei einem Schwenken des einarmigen Hebels 26 der Antriebsbolzen 27 einen größeren Weg zurück als der Querbolzen, so dass eine gegenüber der Bewegung des Querbolzens abweichende Bewegung am Antriebsbolzen 27 abgegriffen werden kann. Am Antriebsbolzen 27 ist eine Lasehe 28 angeschlagen, die mit dem linear verschiebbaren ersten Lichtbogenkontaktstück 15 verbunden ist. Vorliegend ist die Lasche 28 über ein linear verschiebbares Schubelement, welches im Innern des rohrförmigen Antriebselementes 25 geführt ist, verbunden. Die Lasche 28 ist durch eine mantelseitige Öffnung in dem Antriebselement 25 gekröpft ausgeleitet und mit einem Langloch an dem Antriebsbolzen 27 angekoppelt. Dabei ist das Langloch derart gerichtet, dass ein Überhub des an dem einarmigen Hebel 26 befindlichen Antriebsbolzens 27 ausgeglichen werden kann. Durch das Untersetzungsgetriebe 17 wird somit ausgehend von der Antriebsstange 16 eine Bewegung auf das erste Nennstromkontaktstück 14 übertragen, wobei unter Nutzung des ortsfest positionierten einarmigen Hebels 26 eine Einkoppelung einer geschwindigkeitsvergrößerten Bewegung auf das erste Lichtbogenkontaktstück 15 erfolgt.

Die Figur 8 zeigt ein alternatives Übersetzungsgetriebe. Am dortigen Antriebselement 25 ist ein zweiarmiger Hebel 29 drehbeweglich gelagert. Die Antriebsstange 16 ist mit dem Antriebselement 25 verbunden, so dass Bewegungen der Antriebsstange 16 unmittelbar auf das Antriebselement 25 und folglich auch auf das erste Nennstromkontaktstück 14 sowie die Isolierdüsenanordnung 12 übertragen werden.

Der zweiarmige Hebel 29 ist mit seinem einen Hebelarm mit einer Lasche 28 verbunden, die im Antriebselement 25 linear verschieblich geführt ist und eine Bewegung auf das erste Lichtbogenkontaktstück 15 überträgt. Zum Erzeugen einer Bewegung des ersten Lichtbogenkontaktstückes 15 relativ zum ersten Nennstromkontaktstück 14 ist am ersten Tragkörper 8 ortsfest ein Kulissengang 30 positioniert. Der Kulissengang 30 wird von dem anderen Hebelarm des zweiarmigen Hebels 29 abgetastet, während der Drehpunkt des zweiarmigen Hebels 29 gemeinsam mit dem Antriebselement 25 bewegt wird. Aufgrund der Formgebung des Kulissenganges 30 kann ein Einsetzen bzw. Aussetzen einer Übertragung einer Bewegung der Lasche 28/des ersten Lichtbogenkontaktstückes 15 einfach eingestellt werden. Vorliegend sind die Endbereiche des Kulissenganges 30 parallel zur Bewegungsachse des Antriebselementes 25 angeordnet. Somit wird beim Passieren der Endbereiche keine zusätzliche Bewegung auf das erste Lichtbogenkontaktstück 15 eingekoppelt. Das Lichtbogenkontaktstück 15 wird während des Abtastens der Endbereiche gemeinsam mit dem ersten Nennstromkontaktstück 14 und der Isolierdüsenanordnung 12 bewegt. Ein zwischen den Endbereichen des Kulissenganges 30 liegender zentraler Abschnitt weist eine Steigung auf, so dass hier eine Einkopplung einer zusätzlichen Bewegung auf das erste Lichtbogenkontaktstück 15 erfolgt. Infolgedessen wird der Abstand der Mündungsöffnung des Kanals des ersten Lichtbogenkontaktstückes 15 zu der zugewandten Mündungsöffnung des Düsenkanals reduziert. Weiter bewegt sich das erste Lichtbogenkontaktstück 15 aus dem Feldschatten des ersten Nennstromkontaktstückes 14. Durch Variation der Formgebung des Kulissenganges 30 kann das Bewegungsprofil des ersten Lichtbogenkontaktstückes 15 verändert werden.

## Patentansprüche

1. Schaltanordnung mit einem ersten Kontaktsatz (3) und einem relativ zum ersten Kontaktsatz (3) bewegbaren zweiten Kontaktsatz (4), sowie mit einer am ersten Kontaktsatz (3) abgestützten Isolierdüsenanordnung (12), wobei der erste Kontaktsatz (3) ein erstes Lichtbogenkontaktstück (15) und ein erstes Nennstromkontaktstück (14) aufweist, wobei die Isolierdüsenanordnung winkelstarr mit dem ersten Nennstromkontaktstück (14) verbunden ist, wodurch eine axiale Bewegung des ersten Nennstromkontaktstückes (14) in Richtung einer Längsachse (2) auf die Isolierdüsenanordnung (12) übertragen wird, **dadurch gekennzeichnet, dass** das erste Lichtbogenkontaktstück (15) relativ zur Isolierdüsenanordnung (12) bewegbar ist, und dass die Isolierdüsenanordnung (12) eine Hauptdüse (12a) und eine Hilfsdüse (12b) aufweist, welche jeweils einen Abschnitt des Düsenkanals begrenzen.

2. Schaltanordnung nach Anspruch 1,
**dadurch gekennzeichnet, dass** die Isolierdüsenanordnung (12) einen Düsenkanal begrenzt, der eine Mündungsöffnung aufweist, welche einer Mündungsöffnung eines Kanals des ersten Lichtbogenkontaktstückes (15) gegenüberliegt.

3. Schaltanordnung nach Anspruch 2, **dadurch gekennzeichnet, dass**
der Düsenkanal einem Leiten eines fluiden Mediums dient und aus der Mündungsöffnung des Düsenkanals austretendes fluides Medium in den Kanal einströmt.

4. Schaltanordnung nach einem der Ansprüche 2 oder 3, **dadurch gekennzeichnet, dass**
der Kanal zumindest abschnittsweise von einer Kontaktbuchse des ersten Lichtbogenkontaktstückes (15) umgriffen ist.

5. Schaltanordnung nach einem der Ansprüche 1 bis 4, **dadurch gekennzeichnet, dass**
der erste Kontaktsatz (3) ein erstes Nennstromkontaktstück (14) aufweist, welches die Isolierdüsenanordnung (12) zumindest teilweise trägt.

6. Schaltanordnung nach Anspruch 5, **dadurch gekennzeichnet, dass**
das erste Lichtbogenkontaktstück (15) von dem ersten Nennstromkontaktstück (14) zumindest abschnittsweise umgriffen ist.

7. Schaltanordnung nach einem der Ansprüche 5 bis 6, **dadurch gekennzeichnet, dass**
das erste Lichtbogenkontaktstück (15) und das erste Nennstromkontaktstück (14) relativ zueinander bewegbar gelagert sind.

8. Schaltanordnung nach einem der Ansprüche 5 bis 7, **dadurch gekennzeichnet, dass**
der zweite Kontaktsatz (4) ein zweites Nennstromkontaktstück (22) und ein zweites Lichtbogenkontaktstück (23) aufweist, wobei zur Erzeugung einer Relativbewegung jedes der beiden Lichtbogenkontaktstücke (15, 23) zu jedem der beiden Nennstromkontaktstücke (14, 22) bewegbar ist.

9. Betätigungsverfahren zum Schalten einer Schaltanordnung nach einem der vorhergehenden Ansprüche,
mit einem ersten Kontaktsatz (3) und einem relativ zum ersten Kontaktsatz (3) bewegbaren zweiten Kontaktsatz (4), sowie mit einer am ersten Kontaktsatz (3) abgestützten Isolierdüsenanordnung (12), wobei der erste Kontaktsatz (3) ein erstes Lichtbogenkontaktstück (15) aufweist, und wobei
bei einem Einschaltvorgang der erste und der zweite Kontaktsatz (3, 4) einander nähern, wobei der Abstand des ersten Lichtbogenkontaktstückes (15) zur Isolierdüsenanordnung (12) reduziert wird,
wobei bei einem Einschaltvorgang das erste Lichtbogenkontaktstück (15) nach einem Einsetzen einer Schaltbewegung des ersten Kotaktsatzes (3) aus einem Feldschatten eines ersten Nennstromkontaktstückes (14) herausbewegt wird.

10. Betätigungsverfahren nach Anspruch 9,
**dadurch gekennzeichnet, dass**
bei einem Ausschaltvorgang eine Vergrößerung des Abstandes zwischen erstem Lichtbogenkontaktstück (15) und Isolierdüsenanordnung (12) vor einem Erlöschen eines Schaltlichtbogens einsetzt.

11. Schaltanordnung nach einem der Ansprüche 1 bis 8, **dadurch gekennzeichnet, dass**
der erste Kontaktsatz (3) ein erstes Lichtbogenstück (15) und ein erstes Nennstromkontaktstück (14) und der zweite Kontaktsatz (4) ein zweites Lichtbogenkontaktstück (15) und ein zweites Nennkontaktstück (22) aufweist und jedes der beiden Lichtbogenkontaktstücke (15, 23) und jedes der beiden Nennstromkontaktstücke (14, 22) angetrieben von einer gemeinsamen Antriebseinrichtung Schaltbewegungen vollziehen.

## Claims

1. Switching arrangement comprising a first contact set (3) and a second contact set (4), which can be moved relative to the first contact set (3), and also comprising an insulating nozzle arrangement (12) supported on the first contact set (3), wherein the first contact set (3) has a first arcing contact piece (15) and a first nominal current contact piece (14), wherein the insulating nozzle arrangement is connected at a fixed angle to the first nominal current contact piece (14), whereby an axial movement of the first nominal current contact piece (14) in the direction of a longitudinal axis (2) is transmitted to the insulating nozzle arrangement (12),
**characterized in that**
the first arcing contact piece (15) can be moved relative to the insulating nozzle arrangement (12), and **in that** the insulating nozzle arrangement (12) has a main nozzle (12a) and an auxiliary nozzle (12b), which each delimit a portion of the nozzle channel.

2. Switching arrangement according to Claim 1,
**characterized in that**
the insulating nozzle arrangement (12) delimits a nozzle channel, which has a mouth opening arranged opposite a mouth opening of a channel of the first arcing contact piece (15).

3. Switching arrangement according to Claim 2,
**characterized in that**
the nozzle channel serves to convey a fluid medium, and fluid medium exiting from the mouth opening of the nozzle channel flows into the channel.

4. Switching arrangement according to one of Claims 2 or 3,
**characterized in that**
the channel is surrounded at least in portions by a contact socket of the first arcing contact piece (15).

5. Switching arrangement according to one of Claims 1 to 4,
**characterized in that**
the first contact set (3) has a first nominal current contact piece (14), which carries the insulating nozzle arrangement (12) at least in part.

6. Switching arrangement according to Claim 5,
**characterized in that**
the first arcing contact piece (15) is surrounded at least in portions by the first nominal current contact piece (14).

7. Switching arrangement according to one of Claims 5 to 6,
**characterized in that**
the first arcing contact piece (15) and the first nominal current contact piece (14) are mounted so as to be movable relative to one another.

8. Switching arrangement according to one of Claims 5 to 7,
**characterized in that**
the second contact set (4) has a second nominal current contact piece (22) and a second arcing contact piece (23), wherein each of the two arcing contact pieces (15, 23) can be moved in relation to each of the two nominal current contact pieces (14, 22) in order to generate a relative movement.

9. Actuation method for switching a switching arrangement according to one of the preceding claims, comprising a first contact set (3) and a second contact set (4), which can be moved relative to the first contact set (3), and also comprising an insulating nozzle arrangement (12) supported on the first contact set (3), wherein the first contact set (3) has a first arcing contact piece (15), and wherein in the event of a switch-on procedure, the first and the second contact set (3, 4) are brought toward one another, wherein the distance of the first arcing contact piece (15) from the insulating nozzle arrangement (12) is reduced wherein in the event of a switch-on procedure, the first arcing contact piece (15) is moved out from a field shadow of a first nominal current contact piece (14) following an initiation of a switching movement of the first contact set (3).

10. Actuation method according to Claim 9,
**characterized in that**
in the event of a switch-off procedure, the distance between the first arcing contact piece (15) and insulating nozzle arrangement (12) is enlarged before a switching arc is extinguished.

11. Switching arrangement according to one of Claims 1 to 8,
**characterized in that**
the first contact set (3) has a first arcing piece (15) and a first nominal current contact piece (14), and the second contact set (4) has a second arcing contact piece (15) and a second nominal current contact piece (22), and each of the two arcing contact pieces (15, 23) and each of the two nominal current contact pieces (14, 22) perform switching movements driven by a common drive arrangement.

## Revendications

1. Système de coupure, comprenant un premier jeu (3) de contact et un deuxième jeu (4) de contact mobile par rapport au premier jeu (3) de contact, ainsi qu'un système (12) de buse isolant appuyé sur le premier jeu (3) de contact, le premier jeu (3) de contact ayant une première pièce de contact d'arc électrique et une première pièce (14) de contact de courant nominal, le système de buse isolant étant relié, d'une manière fixe angulairement, à la première pièce (14) de contact de courant nominal, grâce à quoi un déplacement axial de la première pièce (14) de contact de courant nominal dans la direction d'un axe (2) longitudinal est transmis au système (12) de buse isolant,
**caractérisé en ce que**
la première pièce (15) de contact d'arc électrique est mobile par rapport au système (12) de buse isolant,
et **en ce que** le système (12) de buse isolant a une buse (12a) principale et une buse (12b) auxiliaire, qui délimitent chacune un tronçon du canal de buse.

2. Système de coupure suivant la revendication 1,
**caractérisé en ce que**
le système (12) de buse isolant délimite un canal de buse, qui a une ouverture d'embouchure, laquelle est en face d'une ouverture d'embouchure d'un canal de la première pièce (15) de contact d'arc électrique.

3. Système de coupure suivant la revendication 2,
**caractérisé en ce que**
le canal de buse sert à conduire un milieu fluide et, du milieu fluide, sortant de l'ouverture d'embouchure du canal de buse, entre dans le canal.

4. Système de coupure suivant l'une des revendications 2 ou 3,
**caractérisé en ce que**
le canal est, au moins par endroit, enveloppé d'une tulipe de contact de la pièce (15) de contact d'arc électrique.

5. Système de coupure suivant l'une des revendications 1 à 4,
**caractérisé en ce que**
le premier jeu (3) de contact a une première pièce (14) de contact de courant nominal, qui porte, au moins en partie, le système (12) de bus isolant.

6. Système de coupure suivant la revendication 5,
**caractérisé en ce que**
la première pièce (15) de contact d'arc électrique est, au moins par endroit, enveloppée de la première pièce (14) de contact de courant nominal.

7. Système de coupure suivant l'une des revendications 5 à 6,
**caractérisé en ce que**
la première pièce (15) de contact d'arc électrique et la première pièce (14) de contact de courant nominal sont montées mobiles l'une par rapport à l'autre.

8. Système de coupure suivant l'une des revendications 5 à 7,
**caractérisé en ce que**
le deuxième jeu (4) de contact a une deuxième pièce (22) de contact de courant nominal et une deuxième pièce (23) de contact d'arc électrique, dans lequel, pour produire un mouvement relatif, chacune des deux pièces (15, 23) de contact d'arc électrique est mobile par rapport à chacune des deux pièces (14, 22) de contact de courant nominal.

9. Procédé d'actionnement pour la commutation d'un système de coupure suivant l'une des revendications précédentes, comprenant un premier jeu (3) de contact et un deuxième jeu (4) de contact mobile par rapport au premier jeu (3) de contact, ainsi qu'un système (12) de buse isolant appuyé sur le premier jeu (3) de contact, le premier jeu (3) de contact ayant une première pièce (15) de contact d'arc électrique et dans lequel, lors d'une opération de fermeture, le premier et le deuxième jeux (3, 4) de contact se rapprochent l'un de l'autre, tandis que la distance de la première pièce (15) de contact d'arc électrique au système (12) de buse isolant se réduit,
dans lequel, lors d'une opération de fermeture, la première pièce (15) de contact d'arc électrique sort, après un déplacement de commutation du premier jeu (3) de contact, d'une ombre de champ d'une première pièce (14) de contact courant nominal.

10. Procédé d'actionnement suivant la revendication 9,
**caractérisé en ce que**
lors d'une opération d'ouverture, il s'établit un agrandissement de la distance entre la première (15) de contact d'arc électrique et le système (12) de buse isolant, avant l'extinction d'un arc électrique de coupure.

11. Système de coupure suivant l'une des revendications 1 à 8,
**caractérisé en ce que**
le premier jeu (3) de contact a une première pièce (15) d'arc électrique et une première pièce (14) de contact de courant nominal et le deuxième jeu (4) de contact, une deuxième pièce (15) de contact d'arc électrique et une deuxième pièce (22) de contact nominal, et chacune des deux pièces (15, 23) de contact d'arc électrique et chacune des deux pièces (14, 22) de contact de courant nominal effectue des déplacements de coupure en étant entraînée par un dispositif d'entraînement commun.
